# EUROPÄISCHE PATENTSCHRIFT

(11) **EP 0 727 528 B1**
(45) Veröffentlichungstag und Bekanntmachung des Hinweises auf die Patenterteilung: **04.10.2000**
(21) Anmeldenummer: 96102226.6
(22) Anmeldetag: 15.02.1996
(51) Int. Cl.: E01H 1/05

(54) **Kehrvorrichtung für Arbeitsfahrzeuge**
Sweeping device for utility vehicle
Dispositif de balayage pour véhicule utilitaire

(30) Priorität: 18.02.1995 DE 29502695 U
(43) Veröffentlichungstag der Anmeldung: 21.08.1996
(73) Patentinhaber: Giessler, Matthias, 77933 Lahr (DE)
(72) Erfinder: Giessler, Matthias, 77933 Lahr (DE)
(74) Vertreter: Neymeyer, Franz, Dipl.-Ing. (FH)

(56) Entgegenhaltungen:
- DE-A- 3 736 822
- DE-A- 3 930 123
- DE-U- 8 700 798
- DE-U- 8 911 758
- US-A- 4 926 517

## Beschreibung

Die Erfindung betrifft eine Kehrvorrichtung für Arbeitsfahrzeuge zum Reinigen von Verkehrsflächen gemäß dem Oberbegriff des Anspruchs 1.

Es sind Kehrvorrichtungen der gattungsgemäßen Art bekannt (DE-U-89 11 758), welche zum Anbau an ein Arbeitsfahrzeug vorgesehen sind. Diese Kehrvorrichtungen weisen ein Schutz- oder Traggehäuse auf, welches eine Borstenwalze zumindest oberseitig abdeckt. Im Einsatz verläuft die Borstenwalze mit ihrer Drehachse im wesentlichen quer zur Fahrtrichtung und ist im Betrieb in Umfangsrichtung entgegen der Fahrtrichtung des Arbeitsfahrzeuges motorisch rotierend angetrieben. Die Borstenwalze weist eine zentrale koaxial zur Drehachse der Borstenwalze verlaufende Lagerwelle auf, welche einstückiger Bestandteil der Borstenwalze ist. Zur Lagerung der Borstenwalze am Schutzgehäuse ist das Schutzgehäuse mit zwei seitlichen Tragwänden versehen, wobei an der einen, antriebsseitigen Tragwand ein Borstenwalzenantrieb vorgesehen ist, mit welchem die Borstenwalze drehmomentenschlüssig gekoppelt ist. Auf der dem Borstenwalzenantrieb gegenüberliegenden Seite ist die Borstenwalze an der zweiten lagerseitigen Tragwand mittels eines Lagerzapfens der Lagerwelle in einem demontierbaren Lager drehbar gelagert.

Bei der bekannten Konstruktion durchragt eine Antriebswelle des Borstenwalzenantriebes im zusammengebauten Zustand die antriebsseitige Tragwand durch eine in der Tragwand entsprechend vorgesehene Durchgangsbohrung, wobei antriebsseitig in der Tragwand ebenfalls ein Lager zur drehbaren ortsfesten Lagerung der Antriebswelle vorgesehen ist. Die beiden Lager sind dabei auf die Tragwände aufgesetzt. Antriebsseitig ist die Lagerwelle über eine gelenkige Wellenkupplung mit dem Borstenwalzenantrieb drehmomentenschlüssig verbunden.

Zum Demontieren bzw. Auswechseln der Borstenwalze, was beispielsweise nach Erreichen der Verschleißgrenze notwendig ist, kann das Lager an der lagerseitigen Tragwand von dieser gelöst werden und die Borstenwalze beim Anheben der gesamten Tragvorrichtung einseitig nach unten aus dem Traggehäuse heraus verschwenkt werden. Nach dem Lösen der Drehmomentverbindungen zwischen der eigentlichen Borstenwalze und der Lagerwelle kann die Borstenwalze von der Lagerwelle abgezogen und durch eine neue ersetzt werden. Die Drehmomentverbindung zwischen der Lagerwelle und der eigentlichen Borstenwalze ist bei dieser bekannten Kehrvorrichtung äußerst aufwendig gestaltet, so daß das Lösen aber auch die Montage dieser Drehmomentverbindung ebenfalls aufwendig ist.

Aus der DE-A-37 36 822 ist eine Drehmomentverbindung zwischen Lagerwelle und Borstenwalze bekannt geworden,.bei welcher stirnseitige Endscheiben der Borstenwalze mit einer mittleren Vierkantöffnung versehen sind, mit welchen die Borstenwalze über einen Paßsitz auf einem vierkantigen Abschnitt einer Antriebswelle sitzt. Die Borstenwalze selbst ist bei dieser bekannten Kehrvorrichtung äußerst aufwendig und somit teuer gestaltet.

Bei einer anderen bekannten Kehrvorrichtung (US-A-4 926 517) muß zur Demontage der Borstenwalze eine der Tragwände vorher entfernt werden, wodurch der bauliche Aufwand und auch das Gewicht der Kehrvorrichtung sehr groß ist. Außerdem ist bei dieser Kehrvorrichtung die Drehmomentverbindung zwischen dem Bostenwalzenantrieb sehr verschleißanfällig. Es sind zwar bei dieser Konstruktion auch gelenkige Wellenkupplungen vorgesehen, welche allerdings ausschließlich zur fluchtenden Ausrichtung der Lagerung der Borstenwalze auf die Drehachse der Borstenwalze dienen.

Desweiteren sind auch Kehrvorrichtungen bekannt geworden, bei welchen auf beiden Seiten die Lager an den Tragwänden demontiert und antriebsseitig die zur Drehmomentenübertragung vorgesehenen Kupplungsbuchsen abgezogen werden müssen. Bei einigen bekannten Kehrvorrichtungen muß desweiteren zum Wechsel der Borstenwalze sogar der komplette Borstenwalzenantrieb demontiert werden. Nach dem Entfernen der Kupplungsbuchsen bzw. des Borstenwalzenantriebes und der beidseitigen Lager kann die Borstenwalze in ihrer Längsrichtung in Richtung auf den Borstenwalzenantrieb verschoben werden, so daß sie zunächst mit ihrem lagerseitigen, dem Borstenwalzenantrieb gegenüberliegenden Lagerzapfen aus der Durchgangsbohrung der lagerseitigen Tragwand herausnehmbar ist. Nach dem Verschieben der Bostenwalze in entgegengesetzter Richtung ist der antriebsseitige Lagerzapfen mit seinem Kupplungszapfen aus der Durchgangsbohrung der antriebsseitigen Tragwand herausführbar, so daß dann durch Anheben des Schutzgehäuses mit seinen beiden Tragwänden das Schutzgehäuse von der Borstenwalze entfernbar ist. Der Einbau einer neuen Borstenwalze erfolgt in entsprechend umgekehrter Reihenfolge der Arbgeitsgänge.

Desweiteren sind auch Kehrvorrichtungen bekannt, in welchen eine der Tragwände mit dem Schutzgehäuse verschraubt ist, und zum Auswechseln der Borstenwalze im Verschleißfalle beispielsweise, wie bereits zur Kehrvorrichtung der US-A-4 926 517 oben erwähnt, die lagerseitige Tragwand komplett entfernt werden muß, so daß die Lagerwelle zusammen mit der Borstenwalze aus dem gegenüberliegenden, antriebsseitigen Lager herausgezogen werden kann und erst dann das Schutzgehäuse bzw. der Rest des Schutzgehäuses mit seiner zweiten Tragwand von der Borstenwalze entfernbar ist. Bei den bisher bekannten Kehrvorrichtungen ist folglich das Auswechseln einer Borstenwalze im Verschleißfalle äußerst zeitraubend und somit auch kostenintensiv.

Der Erfindung liegt die Aufgabe zugrunde, eine Kehrvorrichtung der gattungsgemäßen Art derart auszugestalten, daß ein einfaches und zeitsparendes Auswechseln einer verschlissenen Borstenwalze bei möglichst geringem baulichen Aufwand durchgeführt werden kann.

Die Aufgabe wird erfindungsgemäß durch die Merkmale des Anspruchs 1 gelöst.

Durch die erfindungsgemäße Ausgestaltung der Kehrvorrichtung ist die Borstenwalze beispielsweise nach dem Lösen des Lagers an seinem lagerseitigen Tragelement beim Anheben der Kehrvorrichtung einseitig aus der Tragvorrichtung bzw. aus dem Tragelement herausführbar, wobei die Borstenwalze antriebsseitig durch die gelenkige Wellenkupplung angehoben und somit um die Wellenkupplung verschwenkt wird. Dadurch wird eine Schrägstellung der Borstenwalze erreicht, welche so groß ist, daß die Borstenwalze seitlich aus der Tragvorrichtung bzw. am Tragelement vorbei abziehbar ist. Die Borstenwalze kann dann mit ihrer gelenkigen Wellenkupplung von der Antriebswelle gezogen werden, so daß sie von der Tragvorrichtung vollständig freigegeben wird. Durch die einfache Ausgestaltung der Lagerwelle mit einem Querschnitt, auf welchen der Walzenzylinder formschlüssig aufschiebbar ist, kann nun die Lagerwelle aus dem Walzenzylinder herausgezogen und in einen neuen Walzenzylinder eingesteckt werden, so daß eine Erneuerung der Borstenwalze in einfachster Weise durchgeführt werden kann.

Beim Einbau wird zunächst die.Borstenwalze mit ihrer Wellenkupplung auf die Antriebswelle geschoben, wobei die Tragvorrichtung angehoben ist. Beim Absenken des Antriebsgehäuses schiebt sich das lagerseitige Tragelement wieder über den Lagerbolzen bzw. über das Lager der Borstenwalze, so daß bei vollständig abgesenkter Kehrvorrichtung nur noch das Lager montiert bzw. an seinem Tragelement befestigt werden muß und somit der Austausch der Borstenwalze vollzogen ist.

Ist die gelenkige Wellenkupplung hingegen nicht vom Lagerzapfen des Borstenwalzenantriebes einfach abziehbar, so kann der Walzenzylinder auch bei schräg nach unten aus der Tragvorrichtung herausragender Lagerwelle von dieser abgezogen und durch einen neuen Walzenzylinder ersetzt werden. D.h., daß in diesem Falle das Auswechseln der Borstenwalze dahingehend vereinfacht wird, daß die gelenkige Wellenkupplung nicht auf die Antriebswelle aufgefädelt werden muß, sondern durch einfaches Aufschieben des neuen Walzenzylinders auf die Lagerwelle der Austausch der Borstenwalze erfolgt.

Zum Fixieren des Walzenzylinders auf der Lagerwelle auf dem lagerseitigen Ende der Borstenwalze ist eine Haltescheibe vorgesehen, welche beispielsweise mittels Klemmschrauben auf der Lagerwelle in entsprechender Lage fixierbar ist. Damit ist sichergestellt, daß sich die Lagerwelle nicht mehr gegenüber dem Walzenzylinder nach deren Ineinanderschieben verschieben kann und somit insbesondere während der Montage der Borstenwalze an der Tragvorrichtung in dieser Position sicher gehalten wird.

Zur Herstellung der Drehmomentverbindung kann der Querschnitt der Lagerwelle gemäß Anspruch 2 etwa quadratisch ausgebildet sein, wobei die Lagerwelle selbst aus einem entsprechenden Vierkantrohr gebildet wird. Somit wird eine einfache und kostengünstige Herstellung der Kehrvorrichtung erreicht.

Da der Walzenzylinder gemäß Anspruch 3 die Walzenborsten trägt, muß somit die vorgesehene koaxial zur Borstenwalze verlaufende Lagerwelle selbst nicht mehr ausgewechselt werden, da auf dieser der Walzenzylinder mit seinen Walzenborsten auswechselbar aufgeschoben ist. Zur Drehmomentenübertragung von der Lagerwelle auf den Walzenzylinder der Borstenwalze weist der Walzenzylinder wenigstens im Bereich seiner Enden Lagerscheiben auf, welche jeweils mit einem Durchbruch versehen sind, dessen Querschnitt dem Querschnittsprofil der Lagerwelle angepaßt ist. Damit wird eine sichere formschlüssige, axial gegeneinander verschiebbare Verbindung zwischen der Lagerwelle und den Lagerscheiben und somit dem Walzenzylinder erreicht, so daß eine sichere Drehmomentenübertragung von der Lagerwelle auf den Walzenzylinder mit seinen Walzenborsten gewährleistet ist. Ein aufwendiges Lösen oder Montieren dieser Drehmomentverbindung ist demzufolge zum Erneuern der Borstenwalze nicht notwendig.

Zur Sicherung des Walzenzylinders auf der Lagerwelle kann desweiteren die Lagerwelle im Bereich der Wellenkupplung mit einer Anschlagscheibe versehen sein, gegen welche der Walzenzylinder bei der Montage geschoben wird. Damit ist die Position des Walzenzylinders auf der Lagerwelle sicher festgelegt.

Gemäß Anspruch 4 ist zum einfachen einseitigen Herausführen des Lagerzapfens der Borstenwalze in dem beispielsweise als Tragwand ausgebildeten Tragelement ein seitlich oder nach unten offener Montageschlitz vorgesehen, so daß nach dem Lösen des Lagers der Lagerzapfen zusammen mit seinem Lager oder nach Abziehen des Lagers in einfacher Weise aus dem Montageschlitz herausführbar ist und beim Anheben der Kehrvorrichtung aus der Tragvorrichtung herausgeführt wird.

Anhand der Zeichnung wird im folgenden ein Ausführungsbeispiel der Erfindung näher erläutert. Es zeigt:
- Fig. 1: eine Kehrvorrichtung in Frontansicht;
- Fig. 2: einen vergrößerten Teilschnitt III aus Fig. 1;
- Fig. 3: eine Seitenansicht II der Kehrvorrichtung aus Fig. 1;
- Fig. 4: eine angehobene Kehrvorrichtung mit lagerseitig aus dem Schutzgehäuse herausgeführter Borstenwalze;
- Fig. 5: einen Schnitt V-V aus Fig. 4.

Die in Fig. 1 dargestellte Kehrvorrichtung 1 weist eine Borstenwalze 2 auf, welche über einen Borstenwalzenantrieb 3 rotierend angetrieben wird. Der Borstenwalzenantrieb 3 besteht aus einem Antriebsgetriebe 4, welches in Höhe der Drehachse 5 der Borstenwalze 2 eine Antriebswelle 6 aufweist. Die Kehrvorrichtung 1 weist eine Tragvorrichtung 50 mit zwei seitlichen Tragelementen in Form von Tragwänden 7, 9 auf. Das Antriebsgetriebe 4 ist an seiner antriebsseitigen Tragwand 7 außenseitig angeordnet, wobei die Tragwand 7 Bestandteil eines Schutzgehäuses 8 ist, welches die Borstenwalze 2 oberseitig abdeckt. Das Schutzgehäuse 8 weist auf seiner dem Borstenwalzenantrieb 3 gegenüberliegenden Stirnseite eine zweite Tragwand 9 auf, welche in ihrem unteren Endbereich mit einem Lager 10 zur drehbaren Lagerung der Borstenwalze 2 versehen ist. Zur Stabilisierung des Schutzgehäuses 8 ist oberseitig ein Trägerrohr 11 vorgesehen, welches die beiden Tragwände 7 und 9 parallel zur Drehachse 5 der Borstenwalze 2 verlaufend miteinander verbindet. Der Antrieb der Borstenwalze 2 erfolgt mittels eines Hydromotors (in der Zeichnung nicht dargestellt) oder von der Zapfwelle eines Antriebsfahrzeuges, wobei das Drehmoment über einen Antriebszapfen 12 auf das Antriebsgetriebe 4 und von dort auf die Antriebswelle 6 und damit auf die Borstenwalze 2 übertragen wird. Die Borstenwalze 2 ist im vorliegenden Ausführungsbeispiel aus drei separaten Walzenabschnitten 13, 14, 15 gebildet, welche jeweils aus einem Walzenzylinder 16, 17, 18 mit radial zur Drehachse 5 verlaufenden Walzenborsten 19, 20, 21 bestehen. Die Walzenzylinder 16, 17, 18 sind in ihren jeweiligen stirnseitigen Endbereichen jeweils mit einer Lagerscheibe 22, 23 bzw. 24, 25 bzw. 26, 27 versehen, wobei die Lagerscheibe 27 zur Aufnahme einer gelenkigen Wellenkupplung 28 im Walzenzylinder 18 im Abstand von der antriebsseitigen Stirnseite 29 des Walzenabschnittes 15 im Walzenzylinder 18 angeordnet ist.

Die Lagerscheiben 22 bis 27 sind zusammen mit ihren Walzenzylindern 16, 17, 18 auf eine Lagerwelle 30 aufgeschoben, welche im vorliegenden Ausführungsbeispiel als Vierkantrohr ausgebildet ist und von den Lagerscheiben 22 bis 27 entsprechend formschlüssig umschlossen ist. Die Walzenabschnitte 13, 14, 15 sind mit ihren Lagerscheiben 22 bis 27 auf die Lagerwelle 30 aufschiebbar, wobei am antriebsseitigen Ende der Lagerwelle 30 ein Anschlagflansch 31 vorgesehen ist. Antriebsseitig ist am Anschlagflansch 31 drehmomentschlüssig eine gelenkige Wellenkupplung in Form eines Kreuzgelenkes 32 angeschraubt.

Die Walzenabschnitte 13, 14, 15 sind auf der Lagerwelle mittels einer Haltescheibe 42 in axialer Richtung unverschiebbar gehalten, wobei die Haltescheibe 42 beispielsweise mittels Klemmschrauben auf der Lagerwelle 30 fixierbar sein kann. Bei gelösten Klemmschrauben ist die Haltescheibe 42 selbstverständlich bei freiem Ende der Lagerwelle 30 von dieser abziehbar.

Fig. 2 zeigt einen vergrößerten Ausschnitt III aus Fig. 1, in welchem der Walzenabschnitt 15 im Schnitt dargestellt ist. Aus Gründen der Übersichtlichkeit ist das Antriebsgetriebe 4 nicht geschnitten dargestellt. Im antriebsseitigen Endabschnitt des Walzenzylinders 18 des Walzenabschnittes 15 ist die Lagerscheibe 27 angeordnet, welche einen Durchbruch 33 aufweist, der einen quadratischen Querschnitt aufweist und die im Querschnitt quadratische Lagerwelle 30 annähernd spielfrei umschließt. Die Lagerwelle 30 durchragt die Lagerscheibe 27 antriebsseitig und ragt in den Anschlagflansch 31 in einen entsprechend vorgesehenen Durchbruch 34 des Anschlagflansches 31. Im Durchbruch 34 ist die Lagerwelle 30 mit dem Anschlagflansch 31 verschweißt, wobei antriebsseitig das Kreuzgelenk 32 mit einem Montageflansch 35 auf den Anschlagflansch 31 aufgeschraubt ist. Das Kreuzgelenk 32 ist mit seiner getriebeseitigen Lagerhülse 36 auf eine entsprechende Verzahnung 37 der Antriebswelle 6 aufgeschoben und auf diesem mittels eines die Lagerhülse 36 und die Antriebswelle 6 gemeinsam durchragenden Sicherungsstift 37 axial unverschieblich gesichert.

Die Lagerhülse 36 des Kreuzgelenkes 32 weist ein U-förmig ausgebildetes Gabelelement 38 auf, welches mit einem entsprechenden Gabelelement 39 des Montageflansches 35 schwenkbar verbunden ist. Die beiden Gabelelemente 38, 39 sind dabei gegeneinander um zwei senkrecht zueinander verlaufende Schwenkachsen schwenkbar, so daß auch die Lagerwelle 30, welche am Montageflansch 35 fest angeschraubt ist gegenüber der Lagerhülse 36 und damit auch gegenüber der Antriebswelle 6 des Antriebsgetriebes 4 frei schwenkbar ist. Durch den Sicherungsstift 37 und die Verschraubung des Montageflansches 35 ist die Lagerwelle 30 axial unverschieblich gegenüber der Antriebswelle 6 bzw. gegenüber dem Antriebsgetriebe 4 und somit auch gegenüber dem Schutzgehäuse 8, dessen antriebsseitige Tragwand 7 in Fig. 2 erkennbar ist.

Lagerseitig ist auf der Tragwand 9 des Schutzgehäuses 8 das Lager 10 außenseitig aufgesetzt und mittels Schraubverbindungen auf der Tragwand 9 verschraubt.

Wie aus Fig. 3 ersichtlich ist, ist die Tragwand 9 vertikal unterhalb des Lagers 10 mit einem vertikal nach unten offenen Montageschlitz 40 versehen. Die Lagerwelle 30 weist lagerseitig einen Lagerzapfen 41 auf, mit welchem sie den Montageschlitz 40 durchragt und außenseitig auf die Tragwand 9 des aufgeschraubten Lagerhäuses des Lagers 10 drehbar beispielsweise mittels eines Wälzlagers gelagert ist. Durch den Montageschlitz 40 wird erreicht, daß bei gelöstem und eventuell vom Lagerzapfen 41 abgezogenem Lager 10 die Lagerwelle 30 mit ihrem Lagerzapfen 41 aus dem Montageschlitz 40 und damit aus dem Schutzgehäuse 8 bzw. der Tragwand 9 herausführbar ist, sofern die Kehrvorrichtung 1 vom Untergrund 43 angehoben wird, wie dies in Fig. 4 dargestellt ist.

Durch die Nachgiebigkeit der Walzenborsten 21 im linken oberen Bereich des Schutzgehäuses 8 wird ein Verschwenken der Lagerwelle 30 und damit der gesamten Borstenwalze 2 soweit ermöglicht, daß bei entferntem Lager 10 und entfernter Haltescheibe 42 die Walzenabschnitte 13, 14, 15 nacheinander von der Lagerwelle 30 unterhalb der lagerseitigen Tragwand 9 abziehbar sind und durch entsprechend neue Walzenabschnitte ersetzbar sind. Die Walzenborsten 21 werden dabei in dieser Stellung, wie aus Fig. 4 ersichtlich ist, im linken oberen Bereich des Schutzgehäuses 8 einfach zusammengedrückt.

Es ist auch möglich, daß das Kreuzgelenk 32 mit seiner Lagerhülse 36 auf der Antriebswelle 6 des Antriebsgetriebes 4 axial verschieblich gelagert ist, d.h. daß kein Sicherungsstift 37 vorgesehen ist, so daß die Lagerwelle zusammen mit den Walzenabschnitten 13, 14, 15 d.h. also die gesamte Borstenwalze 2 mit dem kompletten Kreuzgelenk 32 von der Antriebswelle 6 aus der in Fig. 4 gezeigten Lage abziehbar ist und frei liegt, so daß erst anschließend durch einfaches Ausziehen der Lagerwelle 30 aus den Walzenabschnitten 13, 14, 15 diese durch entsprechend neues Auffädeln der neuen Walzenabschnitte auf die Lagerwelle 30 ersetzbar sind.

Durch anschließendes Absenken der Kehrvorrichtung 1 bzw. des Schutzgehäuses 8 umgreift der Montageschlitz 40 bei entsprechender Positionierung des Lagerzapfens 41 diesen, so daß das Lager 10 auf den Lagerzapfen 41 aufschiebbar ist und entsprechend an der Außenseite der lagerseitigen Tragwand 9 verschraubbar ist.

Fig. 5 zeigt einen Schnitt V-V aus Fig. 4 in welchem erkennbar ist, daß die Lagerscheibe 25 spielfrei festsitzend im Walzenzylinder 17 des Walzenabschnittes 15 angeordnet ist. Die Lagerscheibe 25 weist einen quadratischen Durchbruch 43 auf, welcher passend, aber axial verschiebbar die Lagerwelle 30, deren quadratischer Querschnitt ebenfalls in Fig. 5 erkennbar ist, umschließt. In gleicher Weise wie die Lagerscheibe 25 sind auch die weiteren Lagerscheiben 22, 23, 24, 26 und 27, wie in Fig. 1 gestrichelt bzw. in Fig. 4 im Schnitt dargestellt, ausgebildet, so daß das über die Antriebswelle 6 und das Kreuzgelenk 32 in die Lagerwelle 30 eingeleitete Antriebsdrehmoment sicher über die Lagerscheiben 22 bis 27 auf die entsprechenden Walzenzylinder 16, 17, 18 und damit auf deren Walzenborsten 19, 20 bzw. 21 übertragen wird.

Durch die erfindungsgemäße Ausgestaltung der Kehrvorrichtung 1 ist ein einfaches Austauschen einer verschlissenen Borstenwalze 2 durchführbar. Es versteht sich, daß anstatt der drei Walzenabschnitte 13, 14, 15 auch ein einstückig ausgebildeter Walzenabschnitt, welcher sich über die gesamte Breite der Kehrvorrichtung 1 erstreckt vorgesehen sein kann.

Desweiteren ist auch vorgesehen, daß der Montageschlitz 40 horizontal verläuft, so daß nach dem Lösen und Abnehmen des Lagers 10 vom Lagerzapfen 41 der Wellenzapfen bzw. die Lagerwelle 30 zunächst horizontal aus dem Montageschlitz 40 geführt wird, bevor die Borstenwalze 2 einseitig absenkbar ist, wenn die Kehrvorrichtung 1 angehoben wird.

Es ist auch vorstellbar, daß das Lager 10 auf der Innenseite der lagerseitigen Tragwand 9 angeordnet ist, wobei in diesem Falle nicht zwingend ein Montageschlitz 40 vorgesehen sein muß, da das Lager 10 nach dessen Lösen mit dem Lagerzapfen 41 entlang der Innenseite der Tragwand 9 beim Anheben der Kehrvorrichtung 1 nach außen herausführbar ist. Der vorgesehene Montageschlitz 40 hat allerdings den Vorteil, daß bei entsprechender Ausbildung des Lagergehäuses des Lagers 10 mit einem in den Montageschlitz 40 entsprechend passend einsetzbaren Gehäuseabschnitt das Lager 10 und damit die Borstenwalze 2 definiert zentriert an der Tragwand 9 gehalten ist.

Desweiteren kann das Lagergehäuse des Lagers 10 auch fest mit der Tragwand 9 verschweißt sein, so daß zum Verschwenken der Borstenwalze 2 aus der Tragvorrichtung 50 heraus die Tragwand 9 an der Tragvorrichtung 50 bzw. an dessen Trägerrohr 11 lösbar angeschraubt ist und vor dem Verschwenken abgeschraubt wird. Die Borstenwalze 2 wird dann zusammen mit der Tragwand 9 und mit dem Lager 10 aus der Tragvorrichtung 50 heraus verschwenkt, das Lager 10 demontiert und die Borstenwalze 2 durch eine neue Borstenwalze ersetzt.

Ein weiterer Vorteil des vorgesehenen Kreuzgelenkes 32 besteht darin, daß eine 100%-e koaxiale Ausrichtung der Antriebswelle 6 des Antriebsgetriebes 4 und der Lagerwelle 30 im Betriebszustand, d.h. in zusammengebautem Zustand nicht erforderlich ist, da derartige Winkelabweichungen vom koaxialen Verlauf der Antriebswelle 6 zur Lagerwelle 30 vom Kreuzgelenk 32 ausgeglichen werden. Anstatt des Kreuzgelenkes 32 sind auch noch weitere bekannte gelenkige Wellenkupplungen, wie z.B. Gleichlaufgelenke und dgl. vorstellbar.

## Patentansprüche

1. Kehrvorrichtung (1) für Arbeitsfahrzeuge zum Reinigen von Verkehrsflächen (44) mit einer wenigstens einseitig motorisch rotierend angetriebenen Borstenwalze (2), die eine zentrale zur Borstenwalze (2) koaxial verlaufende Lagerwelle (30) aufweist und in einer Tragvorrichtung mit zwei seitlichen Tragelementen (7, 9) drehbar gelagert ist, wobei am antriebsseitigen Tragelement (7) ein Borstenwalzenantrieb (3) vorgesehen ist, mit dessen Antriebswelle (6) die Lagerwelle (30) über eine gelenkige Wellenkupplung (32) zur Drehmomentübertragung verbunden ist und die Borstenwalze (2) am anderen Tragelement (9) mittels eines Lagerzapfens (41) in einem demontierbaren Lager (10) drehbar gelagert und einseitig um die Wellenkupplung (32) zur Demontage aus der Tragvorrichtung (50) heraus verschwenkbar ist
und die Borstenwalze (2) wenigstens einen Walzenzylinder (16, 17, 18) aufweist,
**dadurch gekennzeichnet,** daß die Lagerwelle (30) einen Querschnitt aufweist, auf welchen der Walzenzylinder (16, 17, 18) zur Herstellung einer Drehmomentverbindung formschlüssig aufschiebbar ist, und
daß der Walzenzylinder (16, 17, 18) mittels einer auf der Lagerwelle (30) demontierbar fixierbaren Haltescheibe (42) auf der Lagerwelle (30) in dessen Längsrichtung unverschiebbar befestigt ist.

2. Kehrvorrichtung nach Anspruch 1, dadurch gekennzeichnet, daß die Lagerwelle (30) als Vierkantrohr ausgebildet ist und einen etwa quadratischen Querschnitt aufweist.

3. Kehrvorrichtung nach Anspruch 1 oder 2, dadurch gekennzeichnet, daß der Walzenzylinder (16, 17, 18) mit Lagerscheiben (22, 23, 24, 25, 26, 27) und radialen Walzenborsten (19, 20, 21) versehenen ist, und
daß die Lagerscheiben (22 bis 27) im Querschnitt der Lagerwelle (30) angepaßte Durchbrüche (33, 42) aufweisen, mit welchen der Walzenzylinder (16, 17, 18) annähernd spielfrei auf die Lagerwelle (30) auswechselbar aufschiebbar ist.

4. Kehrvorrichtung nach Anspruch 1, 2 oder 3, dadurch gekennzeichnet, daß die Tragelemente als Tragwände (7, 9) ausgebildet sind, und
daß die lagerseitige Tragwand (9) zum Herausführen des Lagerzapfens (41) einen seitlich oder nach unten offenen Montageschlitz (40) aufweist.

## Claims

1. Sweeping device (1) for utility vehicles for cleaning road surfaces (44) with a brush roller (2) driven in a rotary manner by a motor at at least one side, which roller (2) comprises a central bearing shaft (30) extending coaxially with respect to the brush roller (2) and is mounted to rotate in a support device with two lateral support members (7, 9), whereby provided on the support member (7) at the driving side is a brush roller drive (3), by means of the drive shaft (6) of which the bearing shaft (30) is connected by way of an articulated shaft coupling (32) for the transmission of torque and the brush roller (2) is mounted to rotate on the other support member (9) by means of a bearing pin (41) in a bearing (10) which can be dismantled and is able to tilt at one side about the shaft coupling (32) for dismantling from the support device (50), and the brush roller (2) comprises at least one roller cylinder (16, 17, 18), characterised in that the bearing shaft (30) has a cross-section onto which the roller cylinder (16, 17, 18) can be pushed in a form-locking manner to produce a torque connection, and that by means of a retaining disc (42) able to be fixed on the bearing shaft (30) so that it can be dismantled, the roller cylinder (16, 17, 18) is attached to the bearing shaft (30) so that it is non-displaceable in its longitudinal direction.

2. Sweeping device according to Claim 1, characterised in that the bearing shaft (30) is constructed as a square tube and has an approximately square cross-section.

3. Sweeping device according to Claim 1 or 2, characterised in that the roller cylinder (16, 17, 18) is provided with bearing discs (22, 23, 24, 25, 26, 27) and radial roller bristles (19, 20, 21) and that the bearing discs (22 to 27) have openings (33, 42) adapted in cross-section to the bearing shaft (30), by which the roller cylinder (16, 17, 18) can be pushed approximately free from play onto the bearing shaft (30) so that it is exchangeable.

4. Sweeping device according to Claim 1, 2 or 3, characterised in that the support members are constructed as support walls (7, 9) and that for the emergence of the bearing pin (41), the support wall (9) on the bearing side comprises a mounting slot (40) which is open on the side or under side.

## Revendications

1. Dispositif de balayage (1) pour des véhicules utilitaires destinés à nettoyer des surfaces (44) réservées à la circulation, avec un rouleau de brossage (2) entraîné en rotation par moteur au moins d'un côté, rouleau qui présente un arbre de montage (30) central s'étendant coaxialement au rouleau de brossage (2) et qui est monté à rotation dans un dispositif porteur pourvu de deux éléments porteurs latéraux (7, 9), un entraînement (3) de rouleau de brossage étant prévu sur l'élément porteur (7) situé du côté d'entraînement, l'arbre de montage (30) étant relié à l'arbre d'entraînement (6) de cet entraînement (3), pour la transmission d'un couple de rotation, au moyen d'un accouplement d'arbres (32) articulé, et le rouleau de brossage (2) étant monté à rotation sur l'autre élément porteur (9), au moyen d'un tourillon (41), dans un palier démontable (10), et pouvant être pivoté d'un côté autour de l'accouplement d'arbres (32) pour être démonté du dispositif porteur (50), et le rouleau de brossage (2) présentant au moins un cylindre de rouleau (16, 17, 18), **caractérisé** en ce que l'arbre de montage (30) présente une section sur laquelle le cylindre de rouleau (16, 17, 18) peut être enfilé en engagement positif pour réaliser une liaison de couple de rotation, et en ce que le cylindre de rouleau (16, 17, 18) est, au moyen d'une rondelle de retenue (42) pouvant être fixée en position avec possibilité de démontage sur l'arbre de montage (30), fixé sur l'arbre de montage (30) sans possibilité de translation dans la direction longitudinale de ce dernier.

2. Dispositif de balayage selon la revendication 1, **caractérisé** en ce que l'arbre de montage (30) est réalisé sous forme de tube carré et présente une section approximativement carrée.

3. Dispositif de balayage selon la revendication 1 ou 2, **caractérisé** en ce que le cylindre de rouleau (16, 17, 18) est pourvu de disques de montage (22, 23, 24, 25, 26, 27) et de brosses de rouleau radiales (19, 20, 21), et en ce que les disques de montage (22 à 27) présentent des percements (33, 34) de section adaptée à l'arbre de montage (30), percements par lesquels le cylindre de rouleau (16, 17, 18) peut être enfilé approximativement sans jeu, avec possibilité de remplacement, sur l'arbre de montage (30).

4. Dispositif de balayage selon la revendication 1, 2 ou 3, **caractérisé** en ce que les éléments porteurs sont réalisés sous la forme de parois porteuses (7, 9), et en ce que la paroi porteuse (9) côté palier présente, pour la sortie du tourillon (41), une fente de montage (40) ouverte latéralement ou vers le bas.
